# EUROPÄISCHE PATENTSCHRIFT

(11) **EP 4 004 281 B1**
(45) Veröffentlichungstag und Bekanntmachung des Hinweises auf die Patenterteilung: **06.08.2025**
(21) Anmeldenummer: 20735508.2
(22) Anmeldetag: 24.06.2020
(51) Int. Cl.: D21F 3/02, D21F 3/04, D21F 3/06

(54) **SCHUHPRESSE**
SHOE PRESS
PRESSE À SABOT

(30) Priorität: 23.07.2019 DE 102019119905
(43) Veröffentlichungstag der Anmeldung: 01.06.2022
(73) Patentinhaber: Voith Patent GmbH, 89522 Heidenheim (DE)
(72) Erfinder: SCHMID, Christian, 88074 Meckenbeuren (DE)
(74) Vertreter: Voith Patent GmbH - Patentabteilung
(86) Internationale Anmeldenummer: PCT/EP2020/067625
(87) Internationale Veröffentlichungsnummer: WO 2021/013455

(56) Entgegenhaltungen:
- EP-A1- 1 925 723
- DE-C1- 19 514 142

## Beschreibung

Die Erfindung betrifft eine Maschine zur Herstellung oder Verarbeitung einer Materialbahn, insbesondere Papier-, Karton- oder Tissuebahn, mit einer eine Presswalze und eine Gegenpresswalze umfassenden Presseneinheit nach dem Oberbegriff des Patentanspruchs 1.

Tissuepapiermaschinen weisen beispielsweise eine durch eine Presswalze und eine als Trockenzylinder ausgebildete Gegenpresswalze gebildete Presseneinheit auf, bei welcher oftmals die Presswalze an einem Lagerungshebel relativ zur Gegenpresswalze schwenkbar gelagert ist, so dass die Presswalze mittels zumindest einer auf den Lagerungshebel einwirkenden Verstelleinheit zwischen einer Betriebsposition, in der die Presswalze gegen die Gegenpresswalze gepresst ist, und einer Außerbetriebsposition, in der die Presswalze nicht gegen die Gegenpresswalze gepresst ist, bewegbar ist. In der Regel ist die Verstelleinheit als Hydraulikzylinder ausgebildet.

Aus EP 1 925 723 A1 bereits eine derartige Tissuepapiermaschine bekannt, die eine zumindest eine Presswalze und eine Gegenpresswalze umfassende Presseneinheit aufweist, wobei die Presswalze an einem schwenkbaren Lagerungshebel gelagert ist und mittels zumindest einer auf den Lagerungshebel einwirkenden Verstelleinheit zwischen einer Betriebsposition, in der die Presswalze gegen die Gegenpresswalze gepresst ist, und einer Außerbetriebsposition, in der die Presswalze nicht gegen die Gegenpresswalze gepresst ist, bewegbar ist. Die bekannte Maschine umfasst eine Verstelleinheit mit einer Verriegelungseinrichtung, mittels der die Verstelleinheit in der Betriebsposition mechanisch arretierbar ist.

Soll die Presswalze von der Betriebsposition in die Außerbetriebsposition geschwenkt werden, kann die durch die Verriegelungseinrichtung hergestellte mechanische Arretierung wieder gelöst werden, um zu einem späteren Zeitpunkt, wenn die Presswalze wieder in die Betriebsposition geschwenkt ist, wieder hergestellt zu werden.

Auch in EP 1 970 488 A1 wird eine Pressenanordnung mit einer Presswalze offenbart, die über einen an einer Stuhlung schwenkbar gelagerten Hebel an eine Gegenwalze anschwenkbar und von dieser abschwenkbar ist, wobei der Hebel über eine Stelleinrichtung zwischen seiner angeschwenkten Position und seiner abgeschwenkten Position verstellbar ist. Hierbei ist die Presswalze über Verbindungselemente mit dem Hebel verbunden, von denen zumindest eines so angeordnet ist, dass es, wenn der Hebel seine abgeschwenkte Position einnimmt, vertikal oberhalb des Schwerpunktes der von der Gegenwalze abgeschwenkten Presswalze liegt. In EP 1 970 488 A1 wird auch offenbart, dass eine einen elastischen Mantel aufweisende selbstanpressende Durchbiegungsausgleichswalze mit einem inneren Mantelhub gebildet wird. Die Gegenwalze kann von einem Trockenzylinder, insbesondere von einem Yankee-Trockenzylinder, gebildet werden.

Aus DE 42 16 264 C2 ist eine Pressvorrichtung bekannt, in der eine Papierbahn zwei Pressspalte durchläuft, die durch zwei Presswalzen und eine gemeinsame Gegenwalze gebildet werden, die von der Papierbahn zusammen mit einem Filz nacheinander durchlaufen werden können. Anstelle des Einsatzes eines einzigen Filzes werden alternativ auch zwei verschiedene Filze oder Trockensiebe eingesetzt.

In DE 19514142 C1 wird eine Schuhpressenanordnung offenbart, wobei der Pressschuh innerhalb der Schuhpresswalze auf wenigstens einem weichen Stützelement gelagert ist, das seinerseits auf wenigstens einem Joch aufliegt.

Es ist die Aufgabe der vorliegenden Erfindung, eine Maschine der eingangs genannten Art zu schaffen, bei der die oben genannten Nachteile behoben sind, bei der zum Einen die exakte Betriebsposition der eine Presswalze und eine Gegenpresswalze umfassenden Presseneinheit eingehalten wird, wobei die Presswalze ständig an der Gegenpresswalze anliegt. Dabei ist keine ständige Kraftbeaufschlagung einer Verstelleinheit erforderlich, gleichzeitig wird auf eine aufwendige Arretierung verzichtet.

Die Aufgabe wird durch die Merkmale des Patentanspruchs 1 gelöst. Erfindungsgemäß ist der Pressschuh innerhalb der Schuhpresswalze auf wenigstens einem weichen, elastisch nachgiebigen Stützelement gelagert, das seinerseits auf wenigstens einem Joch aufliegt. Der Pressdruck zwischen der Gegenpresswalze und dem Pressschuh lässt sich mittels des Lagerungshebels steuern.

Der Vorteil der Erfindung besteht darin, dass eine Arretiereinheit zur aktiven Anpressung des Pressschuhs gegen die Gegenwalze, beispielsweise über eine Schlauchanpressung oder hydraulische Kolben, wie sie beim Stand der Technik vorgesehen ist, nicht mehr benötigt wird. Vielmehr lässt sich die Linienkraft im Pressnip oder Pressspalt mit der Gegenwalze kontinuierlich über den Öldruck des hydraulischen Mediums, d. h. in den Hydraulikzylindern der Lagerungshebel einstellen, indem der Pressdruck im Pressspalt ausschließlich durch die Hebelanpressung gesteuert oder geregelt wird. Erfindungsgemäß ist somit eine ständige Kraftbeaufschlagung erforderlich.

Die erfindungsgemäße Maschine zur Herstellung oder Verarbeitung einer Materialbahn weist eine zumindest eine Presswalze und eine Gegenpresswalze umfassende Presseneinheit auf, wobei die Presswalze an einem schwenkbaren Lagerungshebel gelagert ist und mittels zumindest einer auf den Lagerungshebel einwirkenden Verstelleinheit zwischen einer Betriebsposition, in der die Presswalze gegen die Gegenpresswalze gepresst ist, und einer Außerbetriebsposition, in der die Presswalze nicht gegen die Gegenpresswalze gepresst ist, bewegbar ist.

Vorteilhafte Ausgestaltungen der Erfindung sind in den Unteransprüchen angegeben.

Erfindungsgemäß wird der Einsatz einer eine Verriegelungseinrichtung umfassenden Verstelleinheit, mittels der die Verstelleinheit in der Betriebsposition mechanisch arretierbar ist, vermieden.Vielmehr wird mittels einer mindestens einen Hydraulikzylinder umfassenden Verstelleinheit erreicht, dass dieser während des Betriebs die Betriebslinienkraft zwischen dem Pressschuh und der Gegenwalze, beispielsweise einem Trockenzylinder, über seinen Öldruck einstellt. Erfindungsgemäß wird somit der Einsatz eines Arretierungshebels vermieden und die Ausführung der Presswalze vereinfacht.

Gemäß der Erfindung sind die Betriebspositionen flexibel anpassbar, in denen jede der Presswalzen und die Gegenpresswalze jeweils unterschiedlich stark gegeneinander gepresst sind. Es versteht sich, dass für eine Außerbetriebnahme oder für die Durchführung von Wartungsmaßnahmen die Presswalze von der Gegenpresswalze abschwenkbar ist.

Dadurch, dass die Presswalze einen auf einem weichen, elastisch nachgiebigen und flexiblen Stützelement gelagert ist, lässt sich der Pressschuh über die gesamte Breite mit demselben Anpressdruck gegen die Kontur der Gegenwalze, beispielsweise eines Yankeezylinders, anpressen, um den Nip zwischen dem Pressschuh und der Gegenwalze zu schließen. Damit verfügt die Erfindung über eine präzise Anpassung an die Kontur der Gegenwalze, die sich während des Betriebs durch den Temperatureinfluss ändern kann. Aufgrund der nachgiebigen und weichen Struktur des Stützelements wird die Anpressung des Pressschuhs kontinuierlich nachgeführt und angepasst. Damit wird erfindungsgemäß eine Gleichmäßigkeit des Anpressdrucks im Pressnip über die gesamte Breite der Presswalze erreicht, wie sie beim Stand der Technik nicht erzielbar ist.

Erfindungsgemäß ergibt sich der Vorteil, dass das Anpresssystem und das Bewegungssystem der Schuhpresse in einem System vereinigt sind. Es ist keine Sicherheitssteuerung oder Überwachung der Linienkraft erforderlich. Vielmehr lässt sich eine erfindungsgemäß angesteuerte Schuhpresswalze wie eine konventionelle Presswalze behandeln, wobei von Aktuatoren betätigte Presshebel von außen auf die Schuhpresswalze einwirken; die maximale Linienlast wird über den Öldruck in den Aktuatoren oder Hydraulikzylindern abgesichert. Es ist auch keine hydraulische Zonensteuerung des Pressschuhs erforderlich, vielmehr reicht ein einziges Schmieraggregat für den den Pressschuh umhüllenden Pressmantel (Sleeve) aus. Durch den einfachen Aufbau der Schuhpresswalze ohne inneren Verstellmechanismus werden Kosten eingespart.

Der Abstand zwischen der Schuhpresswalze und der Gegenwalze ist beliebig einstellbar, während bei internen Stützquellen der Hub durch den Sleeve auf einen Abstand von etwa 20 bis 30 mm beschränkt ist. Dieser geringe Abstand kann zu Bespannungsschäden bei heißer Gegenwalze führen.

Erfindungsgemäß wird eine geringere Verformung des Pressmantels und des Presssleves der Schuhpresswalze ermöglicht, während durch den Hub eines aktiven inneren Anpresssystems nach dem Stand der Technik der Mantel der Schuhpresswalze ausgebeult oder verformt wird. Dies bedeutet, dass gemäß der Erfindung Verformungen in der Kontur der Gegenwalze, also beispielsweise des Yankeezylinders, die beispielsweise durch den Temperatureinfluss während des Betriebs entstehen, durch die Elastizität des Stützelements ausgeglichen werden. Wenn somit die Mantelfläche der Gegenwalze während des Betriebs eine konvexe oder konkave Form annimmt, wird diese Formveränderung durch das sich entsprechend verformende Stützelement derart ausgeglichen, dass der Pressschuh stets mit demselben Anpressdruck im Pressnip an der Gegenwalze anliegt. Vorzugsweise wird der Pressdruck geregelt. Dabei lässt sich vorzugsweise als Regelgröße zur Bestimmung des Pressdrucks die Feuchtigkeit und/oder die Temperatur der Materialbahn wählen.

Erfindungsgemäß lässt sich anstelle eines einzigen Stützelements eine Mehrzahl nebeneinander angeordneter Stützelemente vorsehen, die vorzugsweise miteinander verbunden sind.

Ein weiterer Vorteil der erfindungsgemäß verschwenkbaren Schuhpresswalze besteht darin, dass bei sich änderndem Durchmesser der Gegenwalze, beispielsweise des Yankeezylinders, keine Nipkraftänderung auftritt.

Gemäß einer besonders vorteilhaften Ausgestaltung ist vorgesehen, dass sich durch Drehen des Jochs zusammen mit dem Pressschuh in oder gegen die Maschinenlaufrichtung das Pressdruckprofil in Maschinenlaufrichtung verändern lässt und somit sich der Entwässerungsverlauf optimieren lässt.

Vorteilhaft ist eine Ausgestaltung zur Verstellung des Pressdruckprofils, gemäß der die Schuhpresswalze einen drehbar gelagerten Druckschuh oder einen in einer flexiblen Verbindung angeordneten Druckschuh aufweist.

Ebenso ist es von Vorteil, wenn die Schuhpresswalze einen in eine Mehrzahl von einzeln gelagerten Stützelementen aufweist. Diese können insbesondere an den beiden Rändern in Randzonen unterschiedliche Härten aufweisen, um die Anpressung des Pressschuhs gegen die Gegenpresswalze zu verbessern. Die Gegenpresswalze ist in diesem Fall vorzugsweise ein Yankeezylinder. Die Randbereiche haben jeweils eine Breite von weniger als 500 mm, vorzugsweise weniger als 300 mm. Die erfindungsgemäße Maschine ist gemäß einer Ausführungsform dadurch gekennzeichnet, dass die Presseneinheit eine Doppelpresseneinheit ist und dass die an dem schwenkbaren Lagerungshebel gelagerte Presswalze als in Bahnlaufrichtung der Materialbahn zweite Presswalze angeordnet ist.

Vorteilhaft ist ebenso, dass der zweiten Presswalze ein Entwässerungselement, insbesondere ein Saugkasten oder eine Saugwendewalze, in Bahnlaufrichtung der Materialbahn vorgeordnet ist.

Gemäß einer vorteilhaften Ausgestaltung der Erfindung ist vorgesehen, dass die zweite Presswalze einen Durchmesser von weniger als 1100 mm, insbesondere im Bereich zwischen 700 mm und 1000 mm, aufweist. Besonders bevorzugt weist die zweite Presswalze einen Durchmesser von nicht mehr als 750 mm auf.

Von Vorteil ist es auch, wenn der die Gegenpresswalze umfassenden Presseneinheit in Bahnlaufrichtung der Materialbahn eine als Sauganpresswalze ausgebildete erste Presswalze der zweiten Presswalze vorgeordnet ist. Vorzugsweise ist die zweite Presswalze als Schuhpresswalze ausgebildet.

Besonders vorteilhaft ist es, als Gegenpresswalze einen Trockenzylinder, insbesondere einen Yankee-Trockenzylinder, oder einen Glättzylinder vorzusehen.

Nachfolgend wird die Erfindung in Ausführungsbeispielen anhand der folgenden Zeichnungen näher erläutert. Es zeigen:
**Fig. 1** schematische Darstellung einer erfindungsgemäß einsetzbaren, an einer Gegenwalze anliegenden Schuhpresswalze und
**Fig. 2** eine mittels eines Lagerungshebels an eine andere Gegenwalze anstellbare Schuhpresswalze mit einer vorgelagerten ersten Presswalze.

Eine Schuhpresswalze 1 (Fig. 1) zum Einsatz in einer Pressenpartie einer Papiermaschine oder einer sonstigen Maschine zur Bearbeitung einer Materialbahn in einer Schuhpresseneinheit weist einen Mantel 1' mit einer sehr glatten papierberührten Oberfläche 1.1 und einer weniger glatten schuhberührten inneren Oberfläche 1.2 auf. Der Mantel 1' umläuft eine Schuhpresseneinheit, wobei der Pressschuh 2 von einem Joch 3 gestützt wird, während der Mantel 1' um den Schuh 2 und das Joch 3 herumläuft. Als Gegenpresselement ist eine Gegenwalze 4 vorgesehen. Eine Materialbahn 5, beispielsweise eine Papierbahn, läuft durch den Pressspalt hindurch und kommt so mit der sehr glatten äußeren Oberfläche 1.1 des Mantels 1' in Berührung. Möglich ist hierbei auch, dass zwischen der Materialbahn 5 und der Gegenwalze 4 ein Pressfilz 6 angeordnet ist. Beispielsweise ist die innere Seite 1.2 des Mantels 1' weniger glatt, also mit einer Rauigkeit >10 µm versehen.

Gegenüber dem Joch 3 ist der Pressschuh 2 auf mindestens einem sich einem quer zur Maschinenlaufrichtung erstreckenden, flexibel nachgiebigen Stützelement 7 gelagert, das sich bereichsweise so zusammendrücken lässt, dass es Schwankungen des äußeren Durchmessers der Gegenwalze 4 ausgleicht.

Die Schuhpresswalze 1 (Fig. 2) liegt während des Betriebs an einer Gegenwalze 8 an. Zwischen der Schuhpresswalze 1 und der Gegenpresswalze 8 wird eine Materialbahn 9, insbesondere eine Papierbahn, hindurchgeführt. Ab einer Umlenkwalze 10 und über die Schuhpresswalze 1 wird die Materialbahn 9 beispielsweise über ein erstes (hier nicht dargestelltes) Filztrum oder Bespannungstrum geführt, während die Materialbahn 9 vorher, d. h. über eine erste, an dem Gegenzylinder 8 anliegende erste Presswalze 11, und bis zu der Umlenkwalze 10 über ein zweites (ebenfalls nicht dargestelltes) Filztrum oder Bespannungstrum geführt wird.

Die Schuhpresswalze 1 bildet somit die zweite Presswalze, die an der Gegenpresswalze 8 anliegt. Die Schuhpresswalze 1 ist an einem beispielsweise L-förmigen Lagerungshebel 12 um dessen Drehachse 13 drehbar gelagert. Der Lagerungshebel 12 ist seine Drehachse 13 an einer (nicht dargestellten) Maschinenstuhlung gelagert. Mittels einer auf den Lagerungshebel 12 einwirkenden und als Hydraulikzylinder ausgebildeten Verstelleinheit 14 kann die Schuhpresswalze 1 zwischen einer Betriebsposition, in der diese gegen die Gegenpresswalze 8, beispielsweise einen Yankee-Trockenzylinder, gepresst ist, und einer Außerbetriebsposition, in der die Schuhpresswalze 1 nicht gegen die Gegenpresswalze 8 gepresst ist, bewegt werden. Im Betriebszustand wird zwischen der Schuhpresswalze 1 und der Gegenwalze 8 ein Pressnip gebildet, durch welchen die Materialbahn 9 geführt wird. Auch die Presswalze 11 lässt sich in vergleichbarer Weise mit einem Verstellmechanismus zur Einstellung des Pressnips zwischen ihr und der Gegenwalze 8 ausstatten. Die Gegenwalze 8 kann auch mit Dampf beheizt werden.

Erfindungsgemäß hat die Presswalze, insbesondere die Schuhpresswalze 1, beispielsweise einen Durchmesser von 770 mm. Ein Durchmesser von 1100 mm lässt sich bei einem ausreichenden Bauraum oder für breite Maschinen einsetzen. Die Schuhpresse kann als übliche Schuhpressenkonfiguration verbaut werden, d. h., mit einem vorgeschalteten Entwässerungselement wie einem Saugkasten oder einer Saugwendewalze.

Die Schuhpresswalze 1 wird erfindungsgemäß als zweite Presse in einer in Fig. 2 dargestellten Doppelpresseneinheit aufgrund ihrer kompakten Bauweise bei 770 mm Durchmesser als verschwenkbare Einheit unter Einsatz eines Schwenk- oder Lagerungshebels 13 eingesetzt.

Gemäß der Erfindung wird die Materialbahn 9 von einer vorzugsweise als Sauganpresswalze ausgebildeten ersten Presswalze 11 auf die Gegenpresswalze 8 aufgebracht und vor dem Erreichen des zweiten, mit der Schuhpresswalze 1 gebildeten zweiten Nips durch die als Trockenzylinder ausgebildete Gegenpresswalze 8 aufgeheizt, um maximale Trockengehalte zu erreichen.

## Patentansprüche

1. Maschine zur Herstellung oder Verarbeitung einer Materialbahn (5, 9), insbesondere einer Papier-, Karton- oder Tissuebahn, mit einer eine Presswalze und eine Gegenpresswalze (8) umfassenden Presseneinheit, wobei die Presswalze an einem schwenkbaren Lagerungshebel (12) gelagert ist und mittels zumindest einer Verstelleinheit (14) zwischen einer Betriebsposition, in der die Presswalze gegen die Gegenpresswalze (8) gepresst ist, und einer Außerbetriebsposition, in der die Presswalze nicht gegen die Gegenpresswalze (8) gepresst ist, bewegbar ist, und wobei die Presswalze als Schuhpresswalze (1) mit einem Pressschuh (2) ausgebildet ist, der einen Pressspalt mit der Gegenpresswalze (8) bildet,
**dadurch gekennzeichnet,**
**dass** der Pressschuh (2) innerhalb der Schuhpresswalze (1) auf wenigstens einem weichen, elastisch nachgiebigen und flexiblen Stützelement (7) gelagert ist, das seinerseits auf wenigstens einem Joch (3) aufliegt, und dass der Pressdruck zwischen der Gegenpresswalze (8) und dem Pressschuh (2) mittels des Lagerungshebels (12) steuerbar ist.

2. Maschine nach Anspruch 1,
**dadurch gekennzeichnet,**
**dass** der Lagerungshebel (12) hydraulisch steuerbar ist.

3. Maschine nach Anspruch 1 oder 2,
**dadurch gekennzeichnet,**
**dass** der Pressdruck regelbar ist.

4. Maschine nach Anspruch 3,
**dadurch gekennzeichnet,**
**dass** als Regelgröße zur Bestimmung des Pressdrucks die Feuchtigkeit und/oder die Temperatur der Materialbahn (5, 9) wählbar ist.

5. Maschine nach einem der Ansprüche 1 bis 4,
**dadurch gekennzeichnet,**
**dass** die Presseneinheit eine Doppelpresseneinheit ist und dass die an dem schwenkbaren Lagerungshebel (12) gelagerte Presswalze (1) als in Bahnlaufrichtung der Materialbahn (9) zweite Presswalze (1) angeordnet ist.

6. Maschine nach Anspruch 5,
**dadurch gekennzeichnet,**
**dass** die zweite Presswalze (1) als Schuhpresswalze ausgebildet ist.

7. Maschine nach einem der Ansprüche 5 bis 6,
**dadurch gekennzeichnet,**
**dass** der zweiten Presswalze (1) ein Entwässerungselement, insbesondere ein Saugkasten oder eine Saugwendewalze, in Bahnlaufrichtung der Materialbahn (5, 9) vorgeordnet ist.

8. Maschine nach einem der Ansprüche 1 bis 7,
**dadurch gekennzeichnet,**
**dass** die zweite Presswalze (1) einen Durchmesser von weniger als 1100 mm, insbesondere im Bereich zwischen 700 mm und 1000 mm aufweist, und dass die zweite Presswalze (1) bevorzugt einen Durchmesser von nicht mehr als 750 mm aufweist.

9. Maschine nach einem der Ansprüche 1 bis 8,
**dadurch gekennzeichnet,**
**dass** die zweite Presswalze (1) in Maschinenlaufrichtung drehbar oder entgegen der Laufrichtung der Maschine drehbar ist.

10. Maschine nach einem der Ansprüche 1 bis 9,
**dadurch gekennzeichnet,**
**dass** der die Gegenpresswalze (8) umfassenden Presseneinheit in Bahnlaufrichtung der Materialbahn (5, 9) eine als Sauganpresswalze ausgebildete erste Presswalze (11) der zweiten Presswalze (1) vorgeordnet ist.

11. Maschine nach einem der Ansprüche 1 bis 10,
**dadurch gekennzeichnet,**
**dass** die Gegenpresswalze (8) ein Trockenzylinder, insbesondere ein Yankee-Trockenzylinder (2), oder ein Glättzylinder ist.

## Claims

1. Machine for producing or processing a material web (5, 9), in particular a paper, cardboard, or tissue web, having a pressing unit comprising a press roll and a counter-press roll (8), wherein the press roll is mounted on a pivotable mounting lever (12) and is movable by means of at least one adjustment unit (14) between an operating position in which the press roll is pressed against the counter-press roll (8) and an inoperative position in which the press roll is not pressed against the counter-press roll (8), and wherein the press roll is formed as a shoe press roll (1) with a press shoe (2) that forms a pressure nip with the counter-press roll (8),
**characterized in that**
the press shoe (2) is mounted within the shoe press roll (1) on at least one soft, elastically yielding and flexible support element (7), which in turn rests on at least one yoke (3), and **in that** the pressing pressure between the counter-press roll (8) and the press shoe (2) can be controlled by means of the mounting lever (12).

2. Machine according to Claim 1,
**characterized in that**
the mounting lever (12) is hydraulically controllable.

3. Machine according to Claim 1 or 2,
**characterized in that**
the pressing pressure is adjustable.

4. Machine according to Claim 3,
**characterized in that**
the humidity and/or temperature of the material web (5, 9) can be selected as the control variable for determining the pressing pressure.

5. Machine according to any one of Claims 1 to 4,
**characterized in that**
the pressing unit is a double pressing unit and that the press roll (1) mounted on the pivotable mounting lever (12) is arranged as a second press roll (1) in the web travel direction of the material web (9).

6. Machine according to Claim 5,
**characterized in that**
the second press roll (1) is formed as a shoe press roll.

7. Machine according to any one of Claims 5 to 6,
**characterized in that**
a drainage element, in particular a suction box or a suction turning roll, is arranged upstream of the second press roll (1) in the web travel direction of the material web (5, 9).

8. Machine according to any one of Claims 1 to 7,
**characterized in that**
the second press roll (1) has a diameter of less than 1100 mm, in particular in the range between 700 mm and 1000 mm, and that the second press roll (1) preferably has a diameter of not more than 750 mm.

9. Machine according to any one of Claims 1 to 8,
**characterized in that**
the second press roll (1) is rotatable in the machine running direction or counter to the machine running direction.

10. Machine according to any one of Claims 1 to 9,
**characterized in that**
in the web travel direction of the material web (5, 9), a first press roll (11) formed as a suction pressure roll is arranged upstream of the second press roll (1) of the pressing unit comprising the counter-press roll (8).

11. Machine according to any one of Claims 1 to 10,
**characterized in that**
the counter-press roll (8) is a drying cylinder, in particular a yankee drying cylinder (2), or a smoothing cylinder.

## Revendications

1. Machine pour la fabrication ou le traitement d'une bande de matériau (5, 9), notamment d'une bande de papier, de carton ou de papier mince, avec une unité de pressage comprenant un rouleau de pressage et un contre-rouleau de pressage (8), le rouleau de pressage étant monté sur un levier de montage pivotant (12) et pouvant être déplacé au moyen d'au moins une unité de réglage (14) entre une position de fonctionnement, dans laquelle le rouleau de pressage est pressé contre le contre-rouleau de pressage (8), et une position hors service dans laquelle le rouleau de pressage n'est pas pressé contre le contre-rouleau de pressage (8), et le rouleau de pressage étant réalisé sous forme de rouleau de pressage à sabot (1) avec un sabot de pressage (2) qui forme une fente de pressage avec le contre-rouleau de pressage (8),
**caractérisée en ce que**
le sabot de pressage (2) est monté à l'intérieur du cylindre de pressage à sabot (1) sur au moins un élément d'appui (7) souple, élastique et flexible, qui repose à son tour sur au moins un étrier (3), et **en ce que** la pression de pressage entre le contre-rouleau de pressage (8) et le sabot de pressage (2) peut être commandée au moyen du levier de montage (12).

2. Machine selon la revendication 1,
**caractérisée en ce que**
le levier de montage (12) peut être commandé hydrauliquement.

3. Machine selon la revendication 1 ou 2,
**caractérisée en ce que**
la pression de pressage est réglable.

4. Machine selon la revendication 3,
**caractérisée en ce que**
l'humidité et/ou la température de la bande de matériau (5, 9) peuvent être sélectionnées en tant que grandeur de réglage pour déterminer la pression de pressage.

5. Machine selon l'une quelconque des revendications 1 à 4,
**caractérisée en ce que**
l'unité de pressage est une unité de pressage double et **en ce que** le rouleau de pressage (1) monté sur le levier de montage pivotant (12) est agencé en tant que deuxième rouleau de pressage (1) dans la direction de défilement de bande de la bande de matériau (9).

6. Machine selon la revendication 5,
**caractérisée en ce que**
le deuxième rouleau de pressage (1) est réalisé sous forme de rouleau de pressage à sabot.

7. Machine selon l'une quelconque des revendications 5 à 6,
**caractérisée en ce que**
un élément de déshydratation, notamment une caisse aspirante ou un rouleau de retournement aspirant, est agencé en amont du deuxième rouleau de pressage (1) dans la direction de défilement de bande de la bande de matériau (5, 9).

8. Machine selon l'une quelconque des revendications 1 à 7,
**caractérisée en ce que**
le deuxième rouleau de pressage (1) présente un diamètre inférieur à 1 100 mm, notamment dans la plage comprise entre 700 mm et 1 000 mm, et **en ce que** le deuxième rouleau de pressage (1) présente de préférence un diamètre ne dépassant pas 750 mm.

9. Machine selon l'une quelconque des revendications 1 à 8,
**caractérisée en ce que**
le deuxième rouleau de pressage (1) peut être tourné dans la direction de marche de la machine ou à l'encontre de la direction de marche de la machine.

10. Machine selon l'une quelconque des revendications 1 à 9,
**caractérisée en ce que**
dans l'unité de pressage comprenant le contre-rouleau de pressage (8), un premier rouleau de pressage (11) réalisé sous forme de rouleau de pressage d'aspiration est agencé en amont du deuxième rouleau de pressage (1) dans la direction de défilement de bande de la bande de matériau (5, 9).

11. Machine selon l'une quelconque des revendications 1 à 10,
**caractérisée en ce que**
le contre-rouleau de pressage (8) est un rouleau de séchage, notamment un rouleau de séchage Yankee (2), ou un rouleau de lissage.
